# FASCICULE DE BREVET EUROPEEN

(11) **EP 0 349 394 B1**
(45) Date de publication et mention de la délivrance du brevet: **29.01.1992**
(21) Numéro de dépôt: 89401770.6
(22) Date de dépôt: 22.06.1989
(51) Int. Cl.: B63B 3/38, B63B 7/08

(54) **Perfectionnements apportés aux quilles pour embarcations**
Bootskiele
Boat keels

(30) Priorité: 29.06.1988 FR 8808758
(43) Date de publication de la demande: 03.01.1990
(73) Titulaire: ZODIAC INTERNATIONAL, F-92137 Issy Les Moulineaux (FR)
(72) Inventeur: Eymard, Michel, F-31400 Toulouse (FR)
(74) Mandataire: Jacquelin, Marc-Henri

(56) Documents cités:
- EP-A- 0 009 510
- DE-C- 159 827
- FR-A- 1 428 600
- FR-A- 2 458 449
- US-A- 3 361 104

## Description

L'invention est relative aux quilles pour embarcations, à moteur ou à voile, ces embarcations comportant donc au moins un élément longitudinal immergé, appelé ci-après "quille", destiné à assurer à l'embarcation de bonnes qualités de navigation.

Jusqu'à ce jour, la ou les quilles d'une embarcation étaient constituées de structures définitives et permanentes, c'est-à-dire assurant leur rôle de quille en permanence, quelles que soient les circonstances dans lesquelles se trouvait l'embarcation (embarcation à l'arrêt, à faible vitesse, ou à grande vitesse).

C'est ainsi que les quilles connues à ce jour pouvaient être
― soit des quilles constituées par une structure rigide maintenue mécaniquement,
― soit des quilles constituées par une structure souple maintenue tendue par des moyens mécaniques ou pneumatiques.

Outre le fait que les quilles selon l'art antérieur équipent les embarcations, à la construction, de façon définitive et permanente (ce qui constitue un inconvénient), ces quilles sont relativement fragiles, d'un coût non négligeable par rapport au coût total de l'embarcation, et, pour certains types de quilles, d'un montage délicat.

La présente invention a pour but de remédier à l'ensemble de ces inconvénients en proposant une embarcation comportant au moins une quille dont l'efficacité peut varier en fonction de la vitesse de l'embarcation, dont l'existence matérielle est évolutive (c'est-à-dire que la quille n'est pas constituée par une structure définitive et permanente et que de ce fait elle peut assurer ou ne pas assurer un rôle de quille suivant les circonstances).

La présente invention a également pour but une embarcation à au moins une quille dont la caractéristique est d'être sensiblement moins fragile qu'une quille classique.

La présente invention a aussi pour but une embarcation à au moins une quille dont la caractéristique est d'être d'un coût relatif (par rapport au coût total de l'embarcation) sensiblement moins élevé que celui d'une quille classique.

La présente invention a encore pour but une embarcation à au moins une quille dont la caractéristique est d'être d'un montage plus facile que celui d'une quille classique.

Selon l'invention, l'embarcation comporte au moins une quille essentiellement constituée par une capacité allongée formée en un matériau souple, déformable et étanche à l'eau, et elle est caractérisée par le fait que cette quille comporte au moins une ouverture d'admission d'eau ménagée dans la paroi de la capacité allongée la constituant, tournée vers la proue de l'embarcation et maintenue ouverte.

Grâce à cette disposition, la pression d'arrêt de l'eau règne dans la quille dès que l'embarcation est animée d'une vitesse vers l'avant, ladite quille étant alors au moins partiellement remplie d'eau.

De préférence, cette ouverture d'admission d'eau est située vers la partie arrière de la capacité allongée.

Selon une disposition avantageuse de l'invention, la capacité allongée est munie d'au moins un orifice d'évacuation d'air de dimensions très inférieures (dans des proportions d'environ 1 à 10) à celles de l'ouverture d'admission d'eau.

De préférence, cet orifice d'évacuation d'air est situé à l'opposé de l'ouverture d'admission d'eau, c'est-à-dire que, dans le cas où ladite ouverture d'admission d'eau est située vers l'arrière de la capacité allongée, l'orifice d'évacuation d'air se trouve vers l'avant de la capacité allongée.

Selon une autre disposition avantageuse de l'invention, des moyens de rétraction sont prévus pour que
― lorsque la pression d'arrêt de l'eau est nulle ou négligeable, la capacité allongée occupe une position totalement ou partiellement escamotée dans l'embarcation,
― et lorsque la pression d'arrêt de l'eau atteint une valeur critique suffisante, la capacité allongée occupe une position sortie pour laquelle elle peut jouer le rôle de quille.

Selon encore une autre disposition de l'invention, il est prévu, à l'intérieur de la capacité allongée, une enceinte gonflée par un gaz à une pression telle que
― lorsque la pression d'arrêt de l'eau est nulle ou négligeable, la quasi-totalité du volume de la capacité allongée est occupé par cette enceinte gonflée,
― et, lorsque la pression d'arrêt de l'eau atteint une valeur critique suffisante, la moitié environ du volume de la capacité allongée est occupé par l'eau.

Constructivement, l'ouverture d'admission d'eau peut avantageusement être agencée sous forme d'une écope maintenue ouverte en rigidifiant, au moins partiellement, autour de l'ouverture le matériau constitutif de la capacité allongée.

L'invention consiste, mises à part les dispositions dont il vient d'être question, en certaines autres dispositions, qui s'utilisent de préférence en même temps, et dont il sera plus explicitement question ci-après.

L'invention pourra de toute façon être bien comprise à l'aide du complément de description qui suit, ainsi que des dessins ci-annexés, lesquels complément et dessins sont relatifs à des réalisations préférées de l'invention, et ne comportent bien entendu aucun caractère limitatif:
― la figure 1 de ces dessins, est une coupe longitudinale schématique d'une embarcation établie conformément à l'invention;
― la figure 2 est une coupe selon la ligne II-II de la figure 1;
― la figure 3 est une coupe selon la ligne III-III de la figure 1;
― les figures 4 et 5 illustrent, par des coupes analogues à celle montrée à la figure 2, une disposition avantageuse de l'invention;
― les figures 6 et 7 illustrent, par des coupes analogues à celle montrée à la figure 2, une autre disposition avantageuse de l'invention.

L'embarcation montrée sur la figure 1 comporte une coque 1 équipée de moyens de propulsion 2 (constitués par exemple par un moteur "in board" 2a et une transmission en Z 2b).

L'embarcation peut posséder un fond plat 1a et être munie d'une quille désignée d'une façon générale par le chiffre de référence 3.

Cette quille 3 est essentiellement constituée par une capacité allongée 4 formée en un matériau souple déformable et étanche à l'eau.

Des moyens, désignés d'une façon générale par le chiffre de référence 5, sont prévus pour faire régner dans cette capacité allongée 4 la pression d'arrêt de l'eau dès que l'embarcation 1 est en mouvement (vers l'avant), ladite capacité allongée 4 se trouvant alors au moins partiellement remplie d'eau.

Comme montré sur les figures 1, 2 et 3, les moyens 5, pour faire régner dans la capacité allongée 4 la pression d'arrêt de l'eau dès que l'embarcation est en mouvement, sont constitués par une ouverture d'admission d'eau 6 ménagée dans la paroi de la capacité allongée 4, tournée vers la proue de l'embarcation, et maintenue ouverte.

Cette ouverture d'admission d'eau 6 est de préférence située vers la partie arrière de la capacité allongée 4.

Avantageusement, la capacité allongée 4 peut être munie d'au moins un orifice d'évacuation d'air 7 de dimensions très inférieures à celles de l'ouverture d'admission d'eau 6; cet orifice d'évacuation d'air 7 peut être disposé dans la partie de la capacité allongée 4 qui est située à l'opposé de l'ouverture d'admission d'eau 6.

Dans le cas où l'ouverture d'admission d'eau 6 est disposée vers la partie arrière de la capacité allongée 4, l'orifice d'évacuation d'air 7 se trouve vers la partie avant de la capacité allongée 4.

Selon une disposition de l'invention qui peut être intéressante lorsqu'on désire disposer d'une embarcation présentant une quille escamotée à l'arrêt et active en période de navigation, des moyens de rétraction sont prévus pour que,
― lorsque la pression d'arrêt de l'eau est nulle ou négligeable, la capacité allongée 4 occupe une position totalement ou partiellement escamotée dans l'embarcation (figure 4),
― et lorsque la pression d'arrêt de l'eau atteint une valeur critique suffisante, la capacité allongée 4 occupe une position sortie pour laquelle elle peut jouer le rôle de quille (figure 5).

Sur la figure 4 sur laquelle les mêmes chiffres de référence désignent les mêmes organes que sur la figure 2, on a représenté la quille dans sa position escamotée dans le fond 1a de l'embarcation qui, à cet effet, peut présenter un logement 1b adapté à abriter la quille dans cette position rétractée.

Sur la figure 5 on a montré la quille dans sa position sortie pour laquelle elle fait saillie et, de ce fait, joue son rôle de quille.

En ce qui concerne les moyens de rétraction prévus, ils peuvent être de différentes natures et on peut avantageusement avoir recours à des moyens élastiques constitués par le matériau souple constitutif de la capacité allongée 4, matériau souple que l'on choisit alors parmi un matériau possédant des propriétés élastiques.

Sur les figures 6 et 7 sur lesquelles les mêmes chiffres de référence désignent les mêmes organes que sur la figure 2, on a illustré une disposition particulière de l'invention qui permet, même lorsque l'embarcation est à l'arrêt, de disposer d'une quille ayant une certaine rigidité.

Selon cette disposition, il est prévu, à l'intérieur de la capacité allongée 4, une enceinte 8 gonflée par un gaz à une pression telle que,
― lorsque la pression d'arrêt de l'eau est nulle ou négligeable, la quasi-totalité du volume de la capacité allongée 4 est occupée par cette enceinte gonflée 8 (figure 6),
― et lorsque la pression d'arrêt de l'eau atteint une valeur critique suffisante, la moitié environ du volume de la capacité allongée 4 est occupée par l'eau (figure 7).

Dans la configuration illustrée sur la figure 6, la quille de l'embarcation présente une faible rigidité due uniquement à la pression de gaz qui règne dans l'enceinte 8.

Dans la configuration illustrée sur la figure 7, la quille présente une rigidité plus élevée, correspondant à la pression d'arrêt de l'eau qui est égale à la pression de gaz régnant dans l'enceinte 8, ladite enceinte 8 voyant donc son volume réduit à une plus faible valeur.

En ce qui concerne l'ouverture d'admission d'eau 6, elle peut avantageusement être agencée sous forme d'une écope maintenue ouverte en rigidifiant, au moins partiellement, autour de l'ouverture proprement dite 6 le matériau constitutif de la capacité allongée 4.

Les applications de la présente invention sont multiples et, parmi celles qui paraissent les plus intéressantes, on peut citer les suivantes:
― quille centrale d'une embarcation pneumatique de type "Zodiac Mark II" ou "Zodiac Mark III",
― quille centrale et/ou boudins latéraux d'une embarcation pneumatique de type "Zodiac Futura",
― constitution de bouchains sur des embarcations classiques.

Il convient également de remarquer que, lorsque la quille selon la présente invention passe de sa configuration vide d'eau à sa configuration remplie d'eau, son poids augmente et son rôle de lest peut alors devenir appréciable. Il est alors avantageux de munir l'ouverture d'admission d'eau de moyens anti-retour évitant à l'eau contenue dans la capacité allongée de s'écouler par gravité.

On peut donc envisager d'appliquer l'invention à la constitution de quilles,
― pour constituer une quille et un lest central dans le cas d'une embarcation monocoque,
― pour constituer une quille ou un lest central et/ou une quille ou un lest latéral dans le cas d'une embarcation multicoque.

## Revendications

1. Embarcation comportant au moins une quille (3), essentiellement constituée par une capacité allongée (4) formée en un matériau souple, déformable et étanche à l'eau, caractérisée par le fait que cette quille (3) comporte au moins une ouverture d'admission d'eau (6) ménagée dans la paroi de la capacité allongée (4) constituant ladite quille (3), tournée vers la proue de l'embarcation et maintenue ouverte, ce grâce à quoi la pression d'arrêt de l'eau règne dans la quille dès que l'embarcation est animée d'une vitesse vers l'avant, ladite quille étant alors au moins partiellement remplie d'eau.

2. Embarcation selon la revendication 1, caractérisée par le fait que l'ouverture d'admission d'eau (6) est située vers la partie arrière de la capacité allongée (4).

3. Embarcation selon la revendication 1 ou 2, caractérisée par le fait que l'ouverture d'admission d'eau est munie de moyens anti-retour évitant à l'eau contenue dans la capacité allongée de s'écouler par gravité.

4. Embarcation selon l'une quelconque des revendications 1 à 3, caractérisée par le fait que la capacité allongée (4) est munie d'au moins un orifice d'évacuation d'air (7) de dimensions très inférieures à celles de l'ouverture d'admission d'eau.

5. Embarcation selon la revendication 4, caractérisée par le fait que l'orifice d'évacuation d'air (7) est situé, dans la capacité allongée (4), à l'opposé de l'ouverture d'admission d'eau (6).

6. Embarcation selon l'une quelconque des revendications 1 à 5, caractérisée par le fait que des moyens de rétraction sont prévus pour que
― lorsque la pression d'arrêt de l'eau est nulle ou négligeable, la capacité allongée (4) occupe une position totalement ou partiellement escamotée dans l'embarcation,
― et lorsque la pression d'arrêt de l'eau atteint une valeur critique suffisante, la capacité allongée (4) occupe une position sortie pour laquelle elle peut jouer le rôle de quille.

7. Embarcation selon l'une quelconque des revendications 1 à 6, caractérisée par le fait qu'il est prévu, à l'intérieur de la capacité allongée (4), une enceinte gonflée (8) occupée par un gaz à une pression telle que,
― lorsque la pression d'arrêt de l'eau est nulle ou négligeable, la quasi-totalité du volume de la capacité allongée (4) est occupée par cette enceinte gonflée (8),
― et lorsque la pression d'arrêt de l'eau atteint une valeur critique suffisante, la quasi-totalité du volume de la capacité allongée est occupée par l'eau.

8. Embarcation selon l'une quelconque des revendications 1 à 7, caractérisée par le fait que l'ouverture d'admission d'eau (6) est agencée sous forme d'une écope maintenue ouverte en rigidifiant, au moins partiellement, autour de l'ouverture, le matériau constitutif de la capacité allongée (4).

## Patentansprüche

1. Boot mit wenigstens einem Kiel (3), der im wesentlichen durch einen langgestreckten Hohlkörper (4) aus weichem, verformbarem und wasserdichtem Material gebildet ist, dadurch gekennzeichnet, daß der Kiel (3) wenigstens eine, in der Wand des den Kiel (3) bildenden langgestreckten Hohlkörpers (4) angeordnete Wassereintrittsöffnung (6) aufweist, die zum Bug des Boots hin gerichtet ist und offengehalten ist, wodurch der Gesamtwasserdruck im Kiel herrscht, sobald das Boot mit einer Vorwärtsgeschwindigkeit angetrieben wird, wobei der Kiel dann wenigstens teilweise mit Wasser gefüllt ist.

2. Boot nach Anspruch 1, dadurch gekennzeichnet, daß die Wassereintrittsöffnung (6) im hinteren Teil des langgestrecken Hohlkörpers (4) angeordnet ist.

3. Boot nach Anspruch 1 oder 2, dadurch gekennzeichnet, daß die Wassereintrittsöffnung mit rückflußverhindernden Mitteln versehen ist, die verhindern, daß das im langgestreckten Hohlkörper enthaltene Wasser durch die Schwerkraft abfließt.

4. Boot nach einem der Ansprüche 1 bis 3, dadurch gekennzeichnet, daß der langgestreckte Hohlkörper (4) mit wenigstens einer Luftaustrittsöffnung (7) von kleineren Abmessungen als denen der Wassereintrittsöffnung versehen ist.

5. Boot nach Anspruch 4, dadurch gekennzeichnet, daß die Luftaustrittsöffnung (7) im langgestreckten Hohlkörper (4) der Wassereintrittsöffnung (6) entgegengesetzt angeordnet ist.

6. Boot nach einem der Ansprüche 1 bis 5, dadurch gekennzeichnet, daß Retraktionsmittel vorgesehen sind, damit
― der langgestreckte Hohlkörper (4) eine ganz oder teilweise zurückgezogene Position im Boot einnimmt, wenn der Gesamtwasserdruck null oder vernachläßigbar ist, und damit
― der langgestreckte Hohlkörper (4) eine Kiels ausüben kann, wenn der Gesamtwasserdruck einen hinreichenden kritischen Wert erreicht.

7. Boot nach einem der Ansprüche 1 bis 6, dadurch gekennzeichnet, daß im Inneren des langgestreckten Hohlkörpers (4) ein aufgeblähter Behälter (8) vorgesehen ist, der ein Gas eines solchen Druckes enthält, daß
― nahezu der gesamte Inhalt des langgestreckten Hohlkörpers (4) mit diesem aufgeblähten Behälter (8) ausgefüllt ist, wenn der Gesamtwasserdruck null oder vernachlässigbar ist, und daß
― nahezu der gesamte Inhalt des langgestreckten Hohlkörpers mit Wasser ausgefüllt ist, wenn der Gesamtwasserdruck einen hinreichenden kritischen Wert erreicht.

8. Boot nach einem der Ansprüche 1 bis 7, dadurch gekennzeichnet, daß die Wassereintrittsöffnung in Form eines Schöpflöffels ausgebildet ist, der dadurch offen gehalten ist, daß das den langgestreckten Hohlkörper (4) bildende Material wenigstens teilweise um die Öffnung herum versteift ist.

## Claims

1. Craft comprising a least one keel (3), essentially constituted by an elongated capacity (4) formed out of a flexible or resilient material, which is distortable and watertight, characterized by the fact that this keel (3) incorporates at least one water inlet opening (6) provided in the wall of the elongated capacity (4) constituting said keel (3), oriented towards the bow of the craft and maintained in the open condition, whereby the water shut-off pressure prevails in the keel as soon as the craft is propelled by speed in the forward direction, said keel being then at least partially filled with water.

2. Craft according to claim 1, characterized by the fact that the water inlet opening (6) is located towards the rear part of the elongated capacity (4).

3. Craft according to claim 1 or 2, characterized by the fact that the water inlet opening is provided with reverse-lock means preventing the water contained in the elongated capacity from flowing away due to gravity.

4. Craft according to one of claims 1 to 3, characterized by the fact that the elongated capacity (4) is provided with at least an air removal orifice (7) having dimensions substantially lower than the ones of the water inlet opening.

5. Craft according to claim 4, characterized by the fact that the air removal orifice (7) is located, in the elongated capacity (4) opposite the water inlet opening (6).

6. Craft according to one of claims 1 to 5, characterized by the fact that retracting means are provided in such a way that
― whenever the water shut-off pressure is nil or negligible, the elongated capacity (4) occupies a totally or partially retracted position in the craft,
― and whenever the water shut-off pressure reaches a sufficient critical value, the elongated capacity (4) occupies an extented position in which it can ensure its function as a keel.

7. Craft according to one of claims 1 to 6, characterized by the fact that there is provided, inside the elongated capacity (4) an inflated enclosure (8) occupied by a gas under a pressure such that
― whenever the water shut-off pressure is nil or negligible, the volume of the elongated capacity (4) is almost completely occupied by this inflated enclosure (8),
― whenever the water shut-off pressure reaches a sufficient critical value, the volume of the elongated capacity is almost completely occupied by water.

8. Craft according to one of claims 1 to 7, characterized by the fact that the water inlet opening (6) is arranged in the form of a scoop which is maintained in the open condition by stiffening, at least partially around the opening the material constituting the elongated capacity (4).
